# EUROPÄISCHE PATENTSCHRIFT

(11) **EP 1 439 130 B1**
(45) Veröffentlichungstag und Bekanntmachung des Hinweises auf die Patenterteilung: **14.03.2007**
(21) Anmeldenummer: 04000207.3
(22) Anmeldetag: 08.01.2004
(51) Int. Cl.: B65D 77/06

(54) **Transport- und Lagerbehälter für Flüssigkeiten**
Transport- and storage container for liquids
Conteneur pour le transport et le stockage de liquide

(30) Priorität: 17.01.2003 DE 10301517
(43) Veröffentlichungstag der Anmeldung: 21.07.2004
(73) Patentinhaber: PROTECHNA S.A., 1701 Fribourg (CH)
(72) Erfinder: Schütz, Udo, 56242 Selters/Westerwald (DE)
(74) Vertreter: Pürckhauer, Rolf

(56) Entgegenhaltungen:
- DE-A- 4 425 630
- US-A- 4 676 373
- US-A- 4 909 387
- US-A- 5 678 688

## Beschreibung

Die Erfindung betrifft Transport- und Lagerbehälter für Flüssigkeiten gemäß dem Oberbegriff des Anspruchs 1.

Beim seitlichen Verrutschen von einem aus der EP 0 370 307 B1 bekannten Transport- und Lagerbehälter dieser Gattung für Flüssigkeiten auf einem untergestapelten, gleichartigen Behälter während des Transports oder beim Aufeinanderstapeln besteht die Gefahr, daß der obere Behälter mit Eck- und Mittelfüßen von dem als Rohr ausgebildeten, oberen Randprofil des Gittermantels des unteren Behälters nach innen abrutscht. Dies hat zur Folge, daß der obere Bereich des Gittermantels des unteren Behälters unter dem Gewicht des mit einer Flüssigkeit gefüllten, oberen Behälters aufgeweitet wird, so daß sich die Verschraubungen der diagonal über den oberen Boden des Kunststoff-Innenbehälters verlaufenden Deckelstreben mit dem oberen Randprofil lösen und der Innenbehälter sowie die Schweißverbindungen der oberen Enden der vertikalen Gitterstäbe mit dem oberen Randprofil des Gittermantels beschädigt werden. Ferner besteht die Möglichkeit, daß beim Transport von gestapelten Behältern infolge von äußeren Schlag- und Stoßbeanspruchungen die Schweißverbindungen der vertikalen Gitterstäbe mit dem oberen Randprofil des Gittermantels versagen und das Randprofil sich teilweise oder vollkommen von den vertikalen Gitterstäben des Gittermantels löst und dadurch Transportschäden an den Behältern verursacht werden.

Die DE-A-4 425 630 offenbart einen Transport- und Lagerbehälter gemäß dem Oberbegriff des Anspruchs 1.

Der Erfindung liegt die Aufgabe zugrunde, die Konstruktion des Gittermantels des gattungsgemäßen Transport- und Lagerbehälters für Flüssigkeiten im Hinblick auf eine erhöhte Stapel- und Transportsicherheit des Behälters zu verbessern.

Diese Aufgabe wird erfindungsgemäß gelöst durch einen Transport- und Lagerbehälter mit den Merkmalen des Patentanspruchs 1.

Die Unteransprüche beinhalten vorteilhafte und zweckmäßige Weiterbildungen der Erfindung.

Der erfindungsgemäße Transport- und Lagerbehälter für Flüssigkeiten zeichnet sich durch folgende Vorteile aus:

Der obere, flache, umlaufende Rand des oberen Randprofils des Gittermantels des Transport- und Lagerbehälters gewährleistet eine sichere Abstützung eines aufgestapelten Behälters mit seinen Eck- und Mittelfüßen auf einem unteren Behälter. Das in den Doppelsteg des oberen Randprofils des Gittermantels eingeformte Wellenprofil mit vorzugsweise drei umlaufenden Schweißbuckelrändern und das Wellenprofil der flach gedrückten, oberen Enden der als Hohlprofile ausgebildeten, vertikalen Gitterstäbe des Gittermantels mit mindestens zwei Schweißbuckeln gewährleisten eine optimale Buckelschweißung der vertikalen Gitterstäbe und des oberen Randprofils des Gittermantels im Kreuzstoß, wobei in das äußere Wellenprofil des ein inneres und ein äußeres Wellenprofil aufweisenden Doppelsteges des oberen Randprofils des Gittermantels eingeformte Sicken eine Optimierung des Anpreßdrucks der Schweißelektroden ermöglichen. Der begrenzt federnd ausgebildete Auflagesteg, der von dem Doppelsteg schräg nach innen in das obere Randprofil des Gittermantels gerichtet ist und der sich mit dem Innenrand auf den oberen Enden der vertikalen Gitterstäbe abstützt, legt sich unter der Stapellast eines aufgestapelten Behälters über die ganze Breite auf die oberen Enden der senkrechten Gitterstäbe auf, so daß die Schweißstellen an den Kreuzstößen der vertikalen Gitterstäbe und des horizontalen, oberen Randprofils des Gittermantels nicht durch die Stapellast beansprucht werden und die beim Stapeln auf den jeweils untergestapelten Behälter schlagartig wirkende Stapellast abgefedert und dadurch eine Beschädigung des Gittermantels vermieden wird. Durch die Verbindung der abgeflachten, ein Wellenprofil aufweisenden, oberen Enden der vertikalen, als Rohre ausgebildeten Gitterstäbe des Gittermantels über bogenförmige Ausformungen, die unter der Stapellast eines aufgestapelten Behälters begrenzt elastische Sollbiegestellen bilden, mit den Rohrstücken der Gitterstäbe wird die Federwirkung des oberen Randprofils des Gittermantels noch verbessert, so daß Stoßbeanspruchungen, die durch einen aufgestapelten Behälter beim Transport aufgrund von Unebenheiten einer Fahrbahn und einer harten Federung des Transportmittels sowie Fahrschwingungen des Transportmittels verursacht werden können, abgefedert werden. Schließlich wird durch die Aufnahme der oberen Enden der vertikalen Gitterstäbe in einer umlaufenden, nutartigen Einformung des oberen Randprofils des Gittermantels verhindert, daß sich die Gitterstäbe von dem Randprofil lösen, wenn die Schweißverbindungen einzelner Gitterstäbe mit dem oberen Randprofil aufgrund einer Überbeanspruchung durch eine übergroße äußere Schlag- oder Stoßbeanspruchung zum Beispiel beim Fall des Transport- und Lagerbehälters aus größerer Höhe zerstört sind.

Die Erfindung ist nachstehend anhand von Zeichnungsfiguren erläutert, die folgendes darstellen:
- Fig. 1: eine perspektivische Darstellung eines Transport- und Lagerbehälters,
- Fig. 2: einen Querschnitt des oberen Randprofils des Gittermantels des Transport- und Lagerbehälters nach Figur 1 in vergrößerter Darstellung,
- Fig. 3: den Querschnitt einer Kreuzstoßschweißverbindung des oberen Randprofils des Gittermantels des Behälters mit dem oberen Ende eines vertikalen Gitterstabes des Gittermantels nach Linie III-III der Figur 2 in vergrößerter Darstellung, die
- Figuren 4 bis 10: vergrößerte Querschnittsdarstellungen weiterer Ausführungsformen des oberen Randprofils des Gittermantels des Behälters,
- Fig. 11: eine perspektivische Darstellung von zwei gestapelten Transport- und Lagerbehältern und
- Fig. 12: einen schematischen Teilquerschnitt nach Linie XII-XII der Figur 11 in vergrößerter Darstellung.

Der als Ein- und Mehrwegbehälter verwendete Transport- und Lagerbehälter 1 für Flüssigkeiten weist als Hauptbauteile einen austauschbaren, quaderförmigen Innenbehälter 2 aus Kunststoff auf mit vier Seitenwänden 3-6, einem unteren und einen oberen Boden 7,8, einem am oberen Boden 8 angeformten, mit einem Deckel 10 verschließbaren Einfüllstutzen 9 und einem am unteren Abschnitt einer Seitenwand 3 angeformten Auslaufstutzen 11 mit einer Entnahmearmatur 12, ferner einen äußeren Gittermantel 13 aus sich kreuzenden horizontalen und vertikalen Gitterstäben 14,15 aus Metall zur Aufnahme des Innenbehälters 2, wobei die Enden 16,17 der vertikalen Gitterstäbe 15 an einem unteren und einem oberen, umlaufenden Randprofil 18,19 des Gittermantels 13 angeschweißt sind, sowie ein palettenartiges Untergestell 20 mit euronormgerechten Längen- und Breitenabmessungen.

Der als Ablaufboden ausgebildete, untere Boden 7 des Innenbehälters 2 ist mit einer mittigen, von der Behälterrückwand 5 zu dem Auslaufstutzen 11 in der Behältervorderwand 3 abfallenden Ablaufrinne 21 ausgestattet und der Innenbehälter 2 steht mit dem unteren Boden 7 auf dem diesem angepaßten Boden 22 des Untergestells 20.

Der Boden 22 des zur Handhabung mittels Hubstapler, Regalbediengerät und dergleichen Transportmitteln eingerichteten Untergestells 20 ruht auf vier Eckfüßen 23-26 einem hinteren Mittelfuß 27, einem vorderen, aus dem Boden 22 ausgeformten Mittelfuß 28, der unterhalb der Entnahmearmatur 12 des Transportbehälters 1 angeordnet ist, sowie auf zwei seitlichen Mittelfüßen 29,30, die durch die äußerem Enden eines brückenartigen Versteifungsblechs 31 für den Boden 22 gebildet werden.

Die flach gedrückten oberen Enden 17 der als Rohrstäbe ausgebildeten vertikalen Gitterstäbe 15 des Gittermantels 13 sind zu einem Wellenprofil 32 mit zwei Schweißbuckeln 33,34 verformt (Figur 3).

An das obere Randprofil 19 des Gittermantels 13, das aus einem offenen Vierkantprofil 35 mit abgerundeten Kanten und einem an dieses angeformten Halbrohrprofil 36 besteht, ist ein quer zu den vertikalen Gitterstäben 15 umlaufender Doppelsteg 37 angeformt, in den ein inneres und ein äußeres Wellenprofil 38,39 eingeformt sind. Die beiden wellenprofile 38,39 greifen ineinander und in das äußere Wellenprofil 39 sind Sicken 40 eingeformt. Das innere Wellenprofil 38 des Doppelsteges 37 des Randprofils 19 bildet drei umlaufende Schweißbuckelränder 41-43 (Figur 2).

Die oberen Enden 17 der vertikalen Gitterstäbe 15 und der Doppelsteg 37 des oberen Randprofils 19 des Gittermantels 13 des Transport- und Lagerbehälters 1 sind durch Buckelschweißen im Kreuzstoß an sechs Schweißstellen miteinander verschweißt.

Das obere Randprofil 19 des Gittermantels 13 weist einen oberen, flachen, umlaufenden Rand 44 zum Abstützen der Eck- und Mittelfüße 23-30 des palettenartigen Untergestells 20 eines aufgestapelten Palettenbehälters 1' auf (Figuren 2,11 und 12).

Das obere Randprofil 19 des Gittermantels 13 besitzt einen begrenzt federnd ausgebildeten Auflagesteg 45, der von dem Doppelsteg 37 schräg nach innen in das Randprofil gerichtet ist, sich mit dem Innenrand 46 auf den oberen Enden 17 der vertikalen Gitterstäbe 15 abstützt und der unter der Stapellast eines oder mehrerer aufgestapelter Behälter 1' annähernd über die ganze Breite 47 auf den oberen Enden 17 der vertikalen Gitterstäbe 15 aufliegt.

Die Figuren 4 bis 10 zeigen weitere Ausführungsformen 19a-19g des oberen Randprofils des Gittermantels 13 des Transportund Lagerbehälters 1.

Das Randprofil 19a nach Figur 4 ist als schmales und das Randprofil 19b nach Figur 5 als breites Vierkantprofil mit abgerundeten Kanten ausgebildet.

Bei dem in Figur 6 dargestellten, oberen Randprofil 19c des Gittermantels 13 sind die oberen Enden 17 der vertikalen Gitterstäbe 15 in einer umlaufenden, nutartigen Einformung 48 des Randprofils gehalten, die durch den Doppelsteg 37, den begrenzt federnden, schräg nach innen in das Randprofil gerichteten Auflagesteg 45 sowie einen an diesen angeformten, nach unten gerichteten Randwulst 49 gebildet wird.

Das in Figur 7 dargestellte obere Randprofil 19d des Gittermantels 13 unterscheidet sich von dem Randprofil 19c nach Figur 6 dadurch, daß sich das Randprofil 19d mit einem den Grund der Einformung 48 bildeten, geraden Auflagesteg 50 auf den oberen Enden 17 der vertikalen Gitterstäbe 15 abstützt, wobei die Einformung 48 des Randprofils 19d durch einen nach innen versetzten, an den Doppelsteg 37 anschließenden, schrägen Wandabschnitt 51, den Auflagesteg 50 und einen an diesen angeformten, nach unten gerichteten Randwulst 49 gebildet wird.

Bei den in den Figuren 5 bis 10 dargestellten, verschiedenen, oberen Randprofilen 19b-19g des Gittermantels 13 des Transport- und Lagerbehälters 1 sind die abgeflachten, ein Wellenprofil 32 aufweisenden, oberen Enden 17 der vertikalen, als Rohre ausgebildeten Gitterstäbe 15 des Gittermantels 13 über bogenförmige Ausformungen 52, die unter der Stapellast eines oder mehrerer aufgestapelter Behälter 1' begrenzt elastische Biegestellen bilden, mit den geraden Rohrstücken 53 der Gitterstäbe 15 verbunden, wobei der Querschnitt der Ausformungen 52 von einem Flachstabquerschnitt kontinuierlich in einen Rohrquerschnitt übergeht.

Beim Stapeln von zwei Transport- und Lagerbehältern 1, 1' wird der jeweils obere Behälter 1' mit den Eck- und Mittelfüßen 23-30 des Untergestells 20 sicher auf dem oberen, breiten Rand 44 des oberen Randprofils 19 des Gittermantels 13 des unteren Behälters 1 abgestützt (Figuren 11 und 12).

## Patentansprüche

1. Transport- und Lagerbehälter (1) für Flüssigkeiten, mit einem palettenartigen Untergestell (20) für einen austauschbaren Innenbehälter (2) aus Kunststoff mit vier Seitenwänden (3-6), einem unteren und einem oberen Boden (7, 8) einem am oberen Boden (8) angeformten, verschließbaren Einfüllstutzen (9) und einem am unteren Abschnitt einer Seitenwand (3) angeformten Auslaufstutzen (11) mit einer Entnahmearmatur (12) sowie einem Gittermantel (13) mit horizontalen und vertikalen Gitterstäben (14, 15) aus Metall zur Aufnahme des Innenbehälters, wobei die Enden (16, 17) der vertikalen Gitterstäbe (15) an einem unteren und einem oberen, umlaufenden Randprofil (18, 19) angeschweißt sind, wobei an das als Hohlprofil ausgebildete obere Randprofil (19) des Gittermantels (13) ein quer zu den vertikalen Gitterstäben (15) umlaufender Doppelsteg (37) angeformt ist, **dadurch gekennzeichnet, daß** die flach gedrückten oberen Enden (17) der als Hohlprofile ausgebildeten, vertikalen Gitterstäbe (15) des Gittermantels (13) zu einem Wellenprofil (32) mit mindestens zwei Schweißbuckeln (33,34) verformt sind, daß in den Doppelsteg (37) ein inneres inneres und ein äußeres Wellenprofil (38,39) eingeformt sind, wobei die beiden Wellenprofile (38,39) ineinandergreifen, daß in das äußere Wellenprofil (39) Sicken (40) eingeformt sind und das innere Wellenprofil (38) mindestens zwei umlaufende Schweißbuckelränder (41,42) bildet, daß die Schweißbuckel der oberen Enden (17) der vertikalen Gitterstäbe (15) und die Schweißbuckelränder des Doppelstegs (37) des oberen Randprofils (19) des Gittermantels (13) durch Buckelschweißen im Kreuzstoß miteinander verschweißt sind und daß das obere Randprofil (19) einen oberen, flachen, umlaufenden Rand (44) zum Abstützen der Eck- und Mittelfüße (23-30) des palettenartigen Untergestells (20) eines aufgestapelten Behälters (1') aufweist.

2. Behälter nach Anspruch 1, **dadurch gekennzeichnet, daß** das innere Wellenprofil (36) des Doppelsteges (35) des oberen Randprofils (19) des Gittermantels (13) drei umlaufende Schweißbuckelränder (39-41) bildet.

3. Behälter nach Anspruch 1 oder 2, **dadurch gekennzeichnet, daß** das obere Randprofil (19) des Gittermantels (13) einen begrenzt federnd ausgebildeten Auflagesteg (45) aufweist, der vom dem Doppelsteg (37) schräg nach innen in das Randprofil (19) gerichtet ist, sich mit dem Innenrand (46) auf den oberen Enden (17) der vertikalen Gitterstäbe (15) abstützt und der unter der Stapellast eines oder mehrerer aufgestapelter Behälter (1') über annähernd die ganze Breite (47) auf den oberen Enden (17) der vertikalen Gitterstäbe (15) aufliegt.

4. Behälter nach Anspruch 3, **dadurch gekennzeichnet, daß** die oberen Enden (17) der vertikalen Gitterstäbe (15) in einer umlaufenden, nutartigen Einformung (48) des oberen Randprofils (19c) des Gittermantels (13) gehalten sind, die durch den Doppelsteg (37), den begrenzt federnden Auflagesteg (45) sowie einen an diesen angeformten, nach unten gerichteten Randwulst (49) gebildet wird.

5. Behälter nach Anspruch 1 oder 2, **dadurch gekennzeichnet, daß** die oberen Enden (17) der senkrechten Gitterstäbe (15) in einer umlaufenden, nutartigen Einformung (48) des oberen Randprofils (19d) des Gittermantels (13) gehalten sind und daß sich das Randprofil (19d) mit einem den Grund der Einformung (48) bildenden geraden Auflagesteg (50) auf den oberen Enden (17) der vertikalen Gitterstäbe (15) abstützt.

6. Behälter nach Anspruch 5, **dadurch gekennzeichnet, daß** die nutartige Einformung (48) des oberen Randprofils (19d) durch einen nach innen versetzten, an den Doppelsteg (37) anschließenden, geraden oder schrägen Wandabschnitt (51), den Auflagesteg (50) und einen an diesen angeformten, nach unten gerichteten Randwulst (49) gebildet wird.

7. Behälter nach einem der Ansprüche 1 bis 6, **dadurch gekennzeichnet, daß** das obere Randprofil (19a,19b) des Gittermantels (13) als Vierkantprofil mit abgerundeten Kanten und mit umlaufendem Doppelsteg (37) ausgebildet ist.

8. Behälter nach einem der Ansprüche 1 bis 6, **dadurch gekennzeichnet, daß** das obere Randprofil (19) des Gittermantels (13) aus einem offenen Vierkantprofil (35) mit abgerundeten Kanten, einem an dieses angeformten Halbrohrprofil (36) und dem umlaufenden Doppelsteg (37) besteht.

9. Behälter nach einem der Ansprüche 1 bis 8, **dadurch gekennzeichnet, daß** die abgeflachten, ein Wellenprofil (32) aufweisenden, oberen Enden (17) der vertikalen, als Rohre ausgebildeten Gitterstäbe (15) des Gittermantels (13) über bogenförmige Ausformungen (52), die unter der Stapellast eines oder mehrerer aufgestapelter Behälter (1') begrenzt elastische Sollbiegestellen bilden, mit den Rohrstücken (53) der Gitterstäbe (15) verbunden sind.

10. Behälter nach Anspruch 9, **dadurch gekennzeichnet, daß** der Querschnitt der Ausformungen (52) der vertikalen Gitterstäbe (15) von einem Flachstabquerschnitt kontinuierlich in einen Rohrquerschnitt übergeht.

## Claims

1. Transport and storage container (1) for liquids, with a pallet-like supporting frame (20) for a replaceable plastic inner container (2) with four side walls (3-6), a lower and an upper floor (7, 8), a closable filler connection (9) moulded on the upper floor (8) and a discharge connection (11) moulded on the lower section of a side wall (3) with a removal fitting (12) and also a grating shell (13) with horizontal and vertical metal grating bars (14, 15) to receive the inner container, wherein the ends (16, 17) of the vertical grating bars (15) are welded on a lower and an upper circumferential edge profile (18, 19), wherein a circumferential double web (37) running transversely to the vertical grating bars (15) is moulded onto the upper edge profile (19) of the grating shell (13) configured as a hollow profile, **characterised in that** the flat pressed upper ends (17) of the vertical grating bars (15) of the grating shell (13) configured as hollow profiles are deformed to a corrugated profile (32) with at least two weld projections (33, 34), that an inner and an outer corrugated profile (38, 39) are moulded into the double web (37), wherein the two corrugated profiles (38, 39) intermesh, that crimps (40) are moulded into the outer corrugated profile (39) and the inner corrugated profile (38) forms at least two circumferential weld projection edges (41, 42), that the weld projections of the upper ends (17) of the vertical grating bars (15) and the weld projection edges of the double web (37) of the upper edge profile (19) of the grating shell (13) are welded together to a cross joint by projection welding, and that the upper edge profile (19) has an upper flat circumferential edge (44) for supporting the corner and central feet (23-30) of the pallet-like supporting frame (20) of a container (1') stacked on top.

2. Container according to Claim 1, **characterised in that** the inner corrugated profile (36) of the double web (35) of the upper edge profile (19) of the grating shell (13) forms three circumferential weld projection edges (39-41).

3. Container according to Claim 1 or 2, **characterised in that** the upper edge profile (19) of the grating shell (13) has a restrictedly resilient support web (45), which is directed to slope inwards into the edge profile (19) from the double web (37), is supported at the inner edge (46) on the upper ends (17) of the vertical grating bars (15) and which under the stacking load of one or more containers (1') stacked on top lies on the upper ends (17) of the vertical grating bars (15) over approximately the entire width (47).

4. Container according to Claim 3, **characterised in that** the upper ends (17) of the vertical grating bars (15) are held in a circumferential groove-like recess (48) of the upper edge profile (19c) of the grating shell (13), which is formed by the double web (37), the restrictedly resilient support web (45) and also a downwardly directed edge bead (49) moulded onto this.

5. Container according to Claim 1 or 2, **characterised in that** the upper ends (17) of the perpendicular grating bars (15) are held in a circumferential groove-like recess (48) of the upper edge profile (19d) of the grating shell (13), and that the edge profile (19d) is supported on the upper ends (17) of the vertical grating bars (15) with a straight support web (50) forming the base of the recess (48).

6. Container according to Claim 5, **characterised in that** the groove-like recess (48) of the upper edge profile (19d) is formed by an inwardly displaced, straight or sloping wall section (51) adjoining the double web (37) and by the support web (5) and a downwardly directed edge bead (49) moulded onto this.

7. Container according to one of Claims 1 to 6, **characterised in that** the upper edge profile (19a, 19b) of the grating shell (13) is configured as a square profile with rounded edges and with circumferential double web (37).

8. Container according to one of Claims 1 to 6, **characterised in that** the upper edge profile (19) of the grating shell (13) consists of an open square profile (35) with rounded edges, a half-pipe profile (36) moulded onto this, and the circumferential double web (37).

9. Container according to one of Claims 1 to 8, **characterised in that** the flattened upper edges (17) having a corrugated profile (32) of the vertical grating bars (15) of the grating shell (13) configured as tubes are connected to the tube pieces (53) of the grating bars (15) by means of arc-shaped bulges (52), which form restrictedly elastic predetermined bending points under the stacking load of one or more containers (1') stacked on top.

10. Container according to Claim 9, **characterised in that** the cross-section of the bulges (52) of the vertical grating bars (15) continuously changes from a flat bar cross-section into a tube cross-section.

## Revendications

1. Cuve (1) de transport et de stockage de liquide, comprenant un sous-bâti (20) du type à palette pour une cuve (1) intérieure remplaçable en matière plastique ayant quatre parois (3 à 6) latérales, un fond (7) inférieur et un plateau (8) supérieur, une tubulure (9) de remplissage formée sur le plateau (8) supérieur et pouvant être fermée et une tubulure (11) d'évacuation formée sur une partie inférieure d'une paroi (3) latérale et ayant un robinet (12) de prélèvement ainsi qu'une enveloppe (13) en treillis ayant des barreaux (14, 15) horizontaux et verticaux de treillis en métal de réception de la cuve intérieure, des extrémités (16, 17) des barreaux (15) verticaux du treillis étant soudées à un profilé (18) inférieur de bord faisant le tour et à un profilé (19) de bord supérieur faisant le tour, une barrette (37) double faisant le tour transversalement aux barreaux (15) verticaux du treillis étant formée sur le profilé (19) de bord supérieur et constitués en profilé creux de l'enveloppe (13) en treillis, **caractérisée en ce que** les extrémités (17) supérieures comprimées à plat des barreaux (15) verticaux, constitués sous forme de profilés creux, de l'enveloppe (13) en treillis sont façonnées en un profilé (32) ondulé ayant au moins deux bossages (33, 34) de soudure, **en ce qu'**il est formé un profilé (38) ondulé intérieur et un profilé (39) ondulé extérieur dans la barrette (37) double, les deux profilés (38, 39) ondulés s'interpénétrant, **en ce qu'**il est formé dans le profilé (39) ondulé extérieur des moulures (40) et **en ce que** le profilé (38) ondulé intérieur forme au moins deux bords (41, 42) de bossages de soudure faisant le tour, **en ce que** les bossages de soudure des extrémités (17) supérieures des barreaux (15) verticaux du treillis et les bords de bossages de soudure de la barrette (37) double du profilé (19) de bord supérieur de l'enveloppe (13) en treillis sont soudés entre eux en croix par des soudures à bossage et **en ce que** le profilé (19) de bord supérieur a un bord (44) supérieur plat et faisant le tour pour l'appui des pieds (23 à 30) de coin et médians du sous-bâti (20) en palette d'une cuve (1') empilée.

2. Cuve suivant la revendication 1, **caractérisée en ce que** le profilé (36) ondulé intérieur de la barrette (37) double du profilé (19) de bord supérieur de l'enveloppe (13) en treillis forme trois bords (39 à 41) de bossage de soudure faisant le tour.

3. Cuve suivant la revendication 1 ou 2, **caractérisé en ce que** le profilé (19) de bord supérieur de l'enveloppe (13) en treillis a une traverse (45) d'appui d'élasticité limitée, qui est inclinée vers l'intérieur de la barrette (37) double au profilé (19) de bord, qui s'appuie par le bord (46) intérieur sur les extrémités (17) supérieures des barreaux (15) verticaux du treillis et qui, sous la charge de la pile d'une ou de plusieurs cuves (1') empilées, s'applique, par à peu près toute la largeur (47), sur les extrémités (17) supérieures des barreaux (15)) verticaux du treillis.

4. Cuve suivant la revendication 3, **caractérisé en ce que** les extrémités (17) supérieures des barreaux (15) verticaux du treillis sont maintenues dans une conformation (48) en forme de gorge et faisant le tour du profilé (19c) de bord supérieur de l'enveloppe (13) en treillis, conformation formée par la barrette (37) double,par la traverse (45) d'appui à élasticité limitée, ainsi que par un bourrelet (49) de bord formé sur celle-ci et dirigé vers le bas.

5. Cuve suivant la revendication 1 ou 2, **caractérisé en ce que** les extrémités (17) supérieures des barreaux (15) verticaux du treillis sont maintenues dans une conformation (48) en forme de gorge et faisant le tour du profilé (19d) de bord de l'enveloppe (13) en treillis et **en ce que** le profilé (19d) de bord s'appuie par une traverse (50) d'appui droite formant le fond de la conformation (48) sur les extrémités (17) supérieures des barreaux (15) verticaux du treillis.

6. Cuve suivant la revendication 5, **caractérisé en ce que** la conformation (48) en forme de gorge du profilé (19d) de bord supérieur est formée par une partie (51) de paroi droite ou inclinée décalée vers l'intérieur et se raccordant à la barrette (37) double par la traverse (50) d'appui et par un bourrelet (49) de bord formé sur celle-ci et dirigé vers le bas.

7. Cuve suivant l'une des revendications 1 à 6, **caractérisé en ce que** le profilé (19a, 19b) de bord supérieur de l'enveloppe (13) en treillis est constitué sous la forme d'un profilé à quatre pans à arêtes arrondies et à barrette (37) double faisant le tour.

8. Cuve suivant l'une des revendications 1 à 6, **caractérisé en ce que** le profilé (19) de bord supérieur de l'enveloppe (13) en treillis est constitué d'un profilé (35) ouvert à quatre pans ayant des arêtes arrondies, d'un profilé (36) en demi-tube qui y est formé et de la barrette (37) double faisant le tour.

9. Cuve suivant l'une des revendications 1 à 8, **caractérisé en ce que** les extrémités (17) supérieures aplaties ayant un profilé (32) ondulé, des barreaux (15) de treillis verticaux, constitués sous forme de tubes, de l'enveloppe (13) en treillis sont assemblées, par des conformations (52) arquées qui forment, sous la charge de la pile d'une ou de plusieurs cuves (1') empilées, des points à élasticité limitée destinés à fléchir, aux tronçons (53) de tube des barreaux (15) en treillis.

10. Cuve suivant la revendication 9, **caractérisé en ce que** la section transversale des conformations (52) des barreaux (15) verticaux en treillis se transforme d'une manière continue d'une section transversale de barreau plat en une section transversale de tube.
